# FASCICULE DE BREVET EUROPEEN

(11) **EP 3 453 585 B1**
(45) Date de publication et mention de la délivrance du brevet: **04.11.2020**
(21) Numéro de dépôt: 18193818.4
(22) Date de dépôt: 11.09.2018
(51) Int. Cl.: B61D 1/06, B61D 35/00, B61D 37/00, A47D 5/00

(54) **VOITURE DE VÉHICULE FERROVIAIRE**
WAGGON EINES SCHIENENFAHRZEUGS
RAILWAY VEHICLE CAR

(30) Priorité: 11.09.2017 FR 1758350
(43) Date de publication de la demande: 13.03.2019
(73) Titulaire: SpeedInnov, 75008 Paris (FR)
(72) Inventeur: KONDYRA, Emmanuel, 17000 La Rochelle (FR); SARTI, Christophe, 17220 Saint Médard d'Aunis (FR)
(74) Mandataire: Lavoix

(56) Documents cités:
- EP-A1- 0 625 457
- EP-A2- 0 285 581
- CN-U- 201 439 344
- FR-A- 1 098 790
- JP-A- H0 370 514

## Description

L'invention concerne une voiture de véhicule ferroviaire de transport de personnes à deux niveaux.

Les trains de transport de voyageurs peuvent être composés de motrices et de voitures, ces voitures comprenant deux niveaux superposés dont un niveau inférieur comporte généralement un espace toilettes utilisable par les passagers, et au moins un local polyvalent, qui peut être utilisé de différentes façons en fonction des souhaits de l'exploitant du train.

Il existe, notamment comme cela est connu de EP 0 624 501 ou GB 2 411 154, des trains équipés d'espaces de nurserie comportant notamment une table à langer. Néanmoins, l'organisation de ces espaces ne permet pas une utilisation optimale.

EP 0 285 581 décrit une voiture de véhicule ferroviaire comportant des compartiments à couchettes équipés de lits. Un simple lit ne peut constituer un module de nurserie car le concept de nurserie implique forcément le matériel nécessaire au change des enfants en bas âge.

C'est à cet inconvénient qu'entend remédier l'invention en proposant une nouvelle voiture de véhicule ferroviaire, dans laquelle l'organisation des espaces de nurserie est réalisée de façon plus pratique et plus flexible.

A cet effet, l'invention concerne une voiture de véhicule ferroviaire de transport de personnes à deux niveaux, comprenant, sur un niveau inférieur, un espace toilettes, et un local polyvalent accolé à cet espace toilettes. Cette voiture est caractérisée en ce qu'elle comprend un module de nurserie installé dans le local polyvalent.

Grâce à l'invention, l'implantation de l'espace nurserie près des toilettes dans le local polyvalent permet de mutualiser les équipements du module toilettes et du module nurserie, et par conséquent, d'en réduire le nombre et de simplifier la construction de la voiture.

Selon des aspects avantageux mais non obligatoires de l'invention, une telle voiture peut incorporer une ou plusieurs des caractéristiques suivantes, prises selon toute combinaison techniquement admissible :
- Une cloison séparant le local polyvalent de l'espace toilettes présente une ouverture faisant communiquer le module de nurserie et l'espace toilettes.
- Le local polyvalent est localisé, selon un sens transversal de la voiture, entre l'espace toilette et un escalier menant à un niveau supérieur.
- Le local polyvalent est localisé, selon un sens transversal de la voiture, entre l'espace toilette et une paroi latérale de la voiture.
- Le module de nurserie comprend au moins une table à langer, un système de fourniture de papier de protection de la table à langer, et une poubelle.
- Le module de nurserie comprend également un rangement situé au-dessus ou au-dessous de la table à langer.
- Le module de nurserie est un module fabriqué indépendamment intégré dans le local polyvalent.
- Le module de nurserie fait partie intégrante d'un module incorporant l'espace toilettes.

L'invention sera mieux comprise et d'autres avantages de celle-ci apparaîtront plus clairement à la lumière de la description qui va suivre d'une voiture conforme à son principe, faite à titre d'exemple non limitatif et en référence aux dessins annexés, dans lesquels :
- la figure 1 est une vue en coupe longitudinale verticale d'une partie d'une voiture de véhicule ferroviaire conforme à l'invention ;
- la figure 2 est une vue en coupe horizontale d'un niveau inférieur de la voiture de la figure 1 ;
- les figures 3 à 6 sont des vues, selon des angles différents, d'un espace de nurserie accolé à un espace de toilettes présent dans la voiture de la figure 1.

La figure 1 représente une partie d'une voiture 1 de véhicule ferroviaire. Ce véhicule peut être, notamment, un train. Plus particulièrement, il s'agit d'un véhicule de transport de voyageurs à grande vitesse. La voiture 1 comporte un niveau inférieur 1A et un niveau supérieur 1B. Les niveaux inférieurs 1A et supérieur 1B sont séparés par un plancher 3, et la voiture 1 comporte un escalier 5 permettant d'accéder au niveau supérieur 1B depuis le niveau inférieur 1A.

La voiture 1 présente une forme allongée selon un axe longitudinal X.

Le niveau inférieur 1A comporte un espace toilettes 7 muni notamment d'un toilette 70 et d'un lavabo 72. L'espace toilettes 7 comprend également des éléments non représentés tels qu'un robinet, un distributeur de savon et un sèche-mains. Cet espace toilettes 7 est localisé autour d'un espace intermédiaire 9 qui dessert un compartiment passagers 11, débouche sur l'escalier 5 et qui est muni de deux portes latérales opposées 13 et 15 ouvrant sur chacun des côtés de la voiture 1. La porte 74 de l'espace toilettes 7 s'ouvre sur l'espace intermédiaire 9.

La voiture 1 comporte également un local polyvalent 17, qui est accolé à l'espace toilettes 7. Conformément à l'invention, un module de nurserie 19 est installé dans le local polyvalent 17.

Le module de nurserie 19 comprend au moins une table à langer 190, un système 192 de fourniture de papier de protection de la table à langer 190, et une poubelle 194. De façon optionnelle, le module de nurserie 19 peut également comprendre un rangement inférieur 196 disposé sous la table à langer 190. Selon une variante non représentée, le rangement, ou bien un autre rangement, peut être prévu au-dessus de la table à langer 190.

Comme cela est représenté sur les figures, le local polyvalent 17 est situé, selon le sens transversal de la voiture 1, entre l'espace toilettes 7 et l'escalier 5. Une cloison 21 sépare l'escalier 5 de l'emplacement polyvalent 17.

Selon une variante non représentée de l'invention, le local polyvalent 17 peut être situé, selon un sens transversal, c'est-à-dire perpendiculaire à l'axe longitudinal X, de la voiture 1, entre l'espace toilettes 7 et une paroi latérale 23 de la voiture 1, cette paroi latérale 23 formant l'enveloppe externe de la voiture 1.

Le local polyvalent 17 est séparé de l'espace de toilettes 7 par une cloison 25. Comme cela est représenté à la figure 5, cette cloison 25 présente une ouverture 250 faisant communiquer le module de nurserie 19 et l'espace toilette 7. Comme cela est visible sur les figures 3 à 6, l'ouverture 250 autorise une personne à aller et venir entre l'espace toilettes 7 et le module de nurserie 19.

Le module de nurserie 19 peut être un module fabriqué indépendamment, par exemple, sous la forme d'un ensemble mécanique regroupant la table à langer 190, la poubelle 194 et le distributeur de papier 192, et mis en place dans le local polyvalent 17. En variante, le module de nurserie 19 peut faire partie intégrante d'un module global incorporant l'espace toilettes 7. Par exemple, ce module global peut être une cellule délimitée par des parois latérales et comportant l'espace toilettes 7 et les éléments du module de nurserie 19, la cloison 25, et cette cellule occuperait entièrement l'espace délimité entre la cloison 21 et la paroi latérale 23.

L'adjonction du module de nurserie 19 à côté de l'espace toilettes 7 permet la mutualisation de certains équipements, comme le lavabo, le savon et le sèche-mains, et de ce fait d'en réduire leur nombre dans la voiture 1 et d'en simplifier la construction et réduire le coût. Un certain nombre d'aménagements de tuyauterie, de câblage et d'appareillage est économisé. Dans le module nurserie 19, l'accès à un lavabo 72 est permis grâce à l'accès à l'espace toilettes 7.

En outre, l'association du module de nurserie 19 et de l'espace toilettes 7 permet un accès commun par la seule porte 74. Cela permet également une simplification de la construction de la voiture 1 et un gain économique.

L'invention permet d'augmenter le nombre d'espaces de nurserie disponibles aux passagers dans une rame. Cela permet aussi de faciliter l'accès à ces espaces aux passagers ceux-ci sachant plus facilement où ces espaces se trouvent grâce à leur proximité avec les espaces de toilettes.

## Revendications

1. Voiture (1) de véhicule ferroviaire de transport de personnes à deux niveaux (1A, 1B), comprenant, sur un niveau inférieur (1A), un espace toilettes (7), et un local polyvalent (17) accolé à cet espace toilettes (7), **caractérisée en ce qu'**elle comprend un module de nurserie (19) installé dans le local polyvalent (17).

2. Voiture selon la revendication 1, **caractérisée en ce qu'**une cloison (25) séparant le local polyvalent (17) de l'espace toilettes (7) présente une ouverture (250) faisant communiquer le module de nurserie (19) et l'espace toilettes (7).

3. Voiture selon l'une des revendications précédentes, **caractérisée en ce que** le local polyvalent (17) est localisé, selon un sens transversal de la voiture (1), entre l'espace toilettes (7) et un escalier (5) menant à un niveau supérieur (1B).

4. Voiture selon l'une des revendications 1 et 2, **caractérisée en ce que** le local polyvalent (17) est localisé, selon un sens transversal de la voiture (1), entre l'espace toilettes (7) et une paroi latérale (23) de la voiture (1).

5. Voiture selon l'une des revendications précédentes, **caractérisée en ce que** le module de nurserie (19) comprend au moins une table à langer (190), un système (192) de fourniture de papier de protection de la table à langer (190), et une poubelle (194).

6. Voiture selon la revendication 5, **caractérisée en ce que** le module de nurserie (19) comprend également un rangement (196) situé au-dessus ou au-dessous de la table à langer (190).

7. Voiture selon l'une des revendications précédentes, **caractérisée en ce que** le module de nurserie (19) est un module fabriqué indépendamment intégré dans le local polyvalent (17).

8. Voiture selon l'une des revendications 1 à 6, **caractérisée en ce que** le module de nurserie (19) fait partie intégrante d'un module incorporant l'espace toilettes (7).

## Patentansprüche

1. Schienenfahrzeug-Wagen (1) für den Personentransport auf zwei Ebenen (1A, 1B), aufweisend eine untere Ebene (1A), einen Toilettenraum (7) und einen lokalen Mehrzweckraum (17), der an den Toilettenraum (7) angeschlossen ist, **dadurch gekennzeichnet, dass** er ein Kindermodul (19) aufweist, das in dem lokalen Mehrzweckraum (17) installiert ist.

2. Wagen gemäß Anspruch 1, **dadurch gekennzeichnet, dass** eine Wand (25), die den lokalen Mehrzweckraum (17) vom Toilettenraum (7) trennt, eine Öffnung (250) hat, über welche das Kindermodul (19) mit dem Toilettenraum (7) kommuniziert.

3. Wagen gemäß einem der vorhergehenden Ansprüche, **dadurch gekennzeichnet, dass** der lokale Mehrzweckraum (17) entlang einer Querrichtung des Wagens (1) zwischen dem Toilettenraum (7) und einer Treppe (5) angeordnet ist, die in eine obere Ebene (1B) führt.

4. Wagen gemäß einem der Ansprüche 1 und 2, **dadurch gekennzeichnet, dass** der lokale Mehrzweckraum (17) entlang einer Querrichtung des Wagens (1) zwischen dem Toilettenraum (7) und einer Seitenwand (23) des Wagens (1) angeordnet ist.

5. Wagen gemäß einem der vorhergehenden Ansprüche, **dadurch gekennzeichnet, dass** das Kindermodul (19) wenigstens einen Wickeltisch (190), ein System (192) zur Bereitstellung von Schutzpapier für den Wickeltisch (190) und einen Abfallbehälter (194) aufweist.

6. Wagen gemäß Anspruch 5, **dadurch gekennzeichnet, dass** das Kindermodul (19) ferner eine Ablage (196) aufweist, die oberhalb oder unterhalb des Wickeltisches (190) angeordnet ist.

7. Wagen gemäß einem der vorhergehenden Ansprüche, **dadurch gekennzeichnet, dass** das Kindermodul (19) ein unabhängig hergestelltes Modul ist, das in den lokalen Mehrzweckraum (17) integriert ist.

8. Wagen gemäß einem der Ansprüche 1 bis 6, **dadurch gekennzeichnet, dass** das Kindermodul (19) integraler Bestandteil eines Moduls ist, das den Toilettenraum (7) einbezieht.

## Claims

1. Railway vehicle carriage (1) for transporting passengers on two levels (1A, 1B), comprising, on a lower level (1A), a toilet room (7) and a multipurpose area (17) adjacent to the toilet room (7), **characterised in that** it comprises a nursery module (19) installed in the multipurpose area (17).

2. Carriage according to claim 1, **characterised in that** a partition (25) separating the multipurpose area (17) from the toilet room (7) has an opening (250) *via* which the nursery module (19) and the toilet room (7) communicate.

3. Carriage according to any one of the preceding claims, **characterised in that** the multipurpose area (17) is located, in a transverse direction of the carriage (1), between the toilet room (7) and a staircase (5) leading to an upper level (1B).

4. Carriage according to either claim 1 or claim 2, **characterised in that** the multipurpose area (17) is located, in a transverse direction of the carriage (1), between the toilet room (7) and a lateral wall (23) of the carriage (1).

5. Carriage according to any one of the preceding claims, **characterised in that** the nursery module (19) comprises at least a changing table (190), a system (192) for providing paper for protecting the changing table (190), and a waste bin (194).

6. Carriage according to claim 5, **characterised in that** the nursery module (19) also comprises a shelf (196) situated above or beneath the changing table (190).

7. Carriage according to any one of the preceding claims, **characterised in that** the nursery module (19) is an independently manufactured module integrated into the multipurpose area (17).

8. Carriage according to any one of claims 1 to 6, **characterised in that** the nursery module (19) forms an integral part of a module incorporating the toilet room (7).
